# EUROPÄISCHE PATENTANMELDUNG

(11) **EP 0 151 243 A2**
(43) Veröffentlichungstag der Anmeldung: **14.08.1985**
(21) Anmeldenummer: 84113897.7
(22) Anmeldetag: 16.11.1984
(51) Int. Cl.: E05F 11/36

(54) **Schlagladeninnenbetätigungsvorrichtung**

(30) Priorität: 08.02.1984 DE 8403609 U; 22.05.1984 DE 8415491 U
(71) Anmelder: Gust. Alberts GmbH & Co. KG, D-58849 Herscheid (DE)
(72) Erfinder: Alberts, Hermann, D-5974 Herscheid (DE)
(74) Vertreter: Hassler, Werner, Dr.

(57) **Zusammenfassung**

Eine Schlagladeninnenbetätigungsvorrichtung mit einer im Bereich einer Fensteröffnung (1) durch das Mauerwerk (2) beziehungsweise den Fensterrahmen reichenden, durch eine Kurbel (26) betätigbaren Welle (18), die mit einer Schnecke (19) ein Schneckenrad (13) antreibt, das bei seiner Drehung den Schlagladen (7) verstellt. Das technische Problem ist eine solche Ausbildung eines Schlagladeninnenbetätigungsvorrichtung, daß dieselbe bei allen Schlagladenkonstruktionen eingesetzt werden kann und in einfacher Weise an die Jeweiligen Einbau- und Montageverhältnisse anpaßbar ist. Die Achse Schneckenrades (13) ist von der Schwenkachse (Dorn 4) des Schlagladens (7) unabhängig. Mit dem Schneckenrad (13) ist ein an den Schlagladen (7) angelenkter Schwenkarm (10 gekoppelt. Der Schwenkarm (10) umfaßt mehrere teleskopartig ineinander passende Abschnitte (11). Die Welle (18) reicht mit einem Mehrkantrohr (23) durch das Mauerwerk beziehungsweise den Fensterrahmen.

## Beschreibung

Die Erfindung betrifft einen Schlagladeninnenbetätigungsvorrichtung mit einer im Bereich einer Fensteröffnung durch das Mauerwerk beziehungsweise den Fensterrahmen reichenden, durch eine Kurbel betätigbaren Welle, die mit einer Schnecke ein Schneckenrad antreibt, das bei seiner Drehung den Schlaglad^{p}n verstellt.

Fine derartige Schlagladeninnenbetätigungsvorrichtung ist in der DE-PS 890 027 beschrieben. Auf dem Schneckenrad sitzt unmittelbar ein Band des Schlagladens, so daß die Achse des Schneckenrades genau auf die Achse des Klobens für den Schlagladen ausgerichtet sein muß und der Schlagladen starr mit dem Schneckenrad gekopppelt ist. Der Schlagladen Ist manchmal auf der Außenseite der fensteröffnung auf dem Mauerwerk angeschlagen. In anderen Fällen ist der Schlagladen auch in das Gewinde der Fensteröffnung zurückgesetzt und auf dem Fensterrrahmen angeschlagen. Es ergeben sich Schwierigkeiten, wenn der Schlagladeninnenbetätigungsvorrichtung an diese unterschiedlichen Konstruktionsverhältnisse angepaßt werden soll, da das Schneckenrad konzentrisch auf die Schwenkachse des Schlagladens ausgerichtet sein muß. Nachteilig ist auch die starre Kopplung zwischen dem Schneckenrad und dem Band. Der Schlagladen kann unter Belastungen nicht nachgeben und wirkt mit der vollen Belastung auf die Schlagladeninnenbetätigungsvorrichtung zuriick.

Aufgabe der Erfindung ist eine solche Ausbildung eines Schlagladeninnenbetätigungsvorrichtung, daß dieselbe bei allen Schlagladenkonstruktionen eingesetzt werden kann und in einfacher Weise an die jeweiligen Einbau- und Montageverhältnisse anpaßbar ist.

Diese Aufgabe wird nach der Erfindung durch folgende Merkmale gelöst:
a) die Achse des Schneckenrades ist von der Schwenkachse (Dorn) des Schlagladens unabhängig;
b) mit dem Schneckenrad ist eir an den Schlagladen angelenkter Schwenkarm gekoppelt;
c) der Schwenkarm umfaßt mehrere teleskopartig ineinander passende Abschnitte;
d) die Welle reicht mit einem Mehrkantrohr durch das Mauerwerk beziehungsweise den Fensterrahmen.

Die Erfindung unterscheidet sich dadurch in nicht naherligender Weise vom Stand der Technik, daß die Achse des den Schwenkarm tragenden Schneckenrades und die Schwenkachse des Schlagladens voneinander unabhängig sind und daher weitgehend beliebig zueinander angeordnet sein können, insbesondere auch exzentrisch zueinander. Man hat daher bei jeder Gebäude- und Fensterkonstruktion genügend Raum zur Anbringung des Schlagladeninnenöffners, unabhängig davor, ob der Schlagladen auf dem Mauerwerk beziehungsweise den Fensterrahmen angeschlagen ist. Der teleskopartige Schwenkarm bewirkt eine automatische Anpassung während der Bewegung des Schlagladens, so daß beliebige Exzentrizitäten zwischen der Nabe des Schwenkarms und der Schwenkachse des Schlagladens ausgeglichen werden können. Das Schneckengetriebe ist selbsthemmend und selbstsperrend, so daß der Schlagladen in jeder Stellung sicher gehalten ist, insbesondere ist der Schlagladen in Schließstellung gegen unbefugtes Öffnen gesichert.

Damit die Kurbel abgenommen werden kann, sieht die Erfindung vor, daß die Kurbel mit einen. Mehrkantzapfen in das Mehrkantrohr einsteckbar ist. Nach dem Abziehen der Kurbel stört dieselbe nicht. Eine Kurbel kann für mehrere Schlagladeninnenöffner Verwendung finden.

Eine feste Verbindung zwischen dem Schneckenrad und dem Schwenkarm wird dadurch erreicht, daß eine Nabe einerseits mit dem Schneckenrad verkeilt ist und andererseits den Schwenkarm aufnimmt. Die Stellkräfte und Haltekräfte sind groß, so daß auch schwere Rolläden unter hoher Belastung sicher betätigt werden können.

Die Montage des Schlagladeninnenbetätigungsvorrichtung wird dadurch erleichtert, daß die Nabe des Schneckenrades und die Welle mit der Schnecke in einem Getriebekasten gelagert sind, der auf der Außenfläche des Mauerwerks beziehungsweise auf dem Fensterrahmen befestigbar ist. Der Getriebekasten ist so als Baueinheit fest anbringbar.

In Weiterbildung der Erfindung ist vorgesehen, daß der Schwenkarm entsprechend dem Profil des Fenstergewändes abgewinkelt ist. Dies ist besonders dann wichtig, wenn der Schlagladen auf dem Fensterrahmen angeschlagen ist und beim Öffnen auf die Außenfläche des Mauerwerks zurückgeschlagen wird. Der Schwenkarm muß sich dann unmittelbar auf die Außenfläche auflegen.

Damit auch die Verrieglung des Schlagladens von innen ohne Öffnung des Fensters erfolgen kann ist weiter vorgesehen, daß eine Verriegelungswelle mit einem Profilarm in horizontaler Richtung durch den unteren Holm des Fensterrahmens geführt ist, daß der Profilarm mit dem Unterende der Verriegelungsstange zusammenwirkt und unter einen Schenkel eines an dem Schlagladen befestigten Beschlagwinkels greift.

Dadurch ist eine Betätigung auch bei geschlossenem Fenster möglich. Wenn also der Schlagladen mittels der Schlagladeninnenbetätigungsvoraichtung geschlossen wird, kann die Schlagladenverriegelungsvorrichtung betätigt werden, ohne daß das Fenster geöffnet werden muß.

Eine Ausfiihrungsform der Erfindung wird im folgenden unter Bezugnahme auf die anlieg-nden Zeichnungen erläutert, in denen darstellen:
Fig. 1 eine Ansicht eines Schlagladens mit dem Schlagladeninnenöffner,
Fig. 2 einen Grundriß zur Erläuterung der Betätigung,
Fig. 3 eine Einzelansicht der Getriebeanordnung im Schnitt,
Fig. 4 eine Teilansicht einer Fensteröffnung mit Schlagladen und aufgebrochenem Fenster,
Fig. 5 eine Umklappung zu Fig. 4 und
Fig. 6 eine Draufsicht zu Fig. 4.

Die Fig. 1 und 2 zeigen eine Fensteröffnung 1 im Mauerwerk 2.

Auf das Mauerwerk 2 ist außerhalb der Fensteröffnung 1 ein Kloben 3 mit einem Dorn 4 angeordnet, in den ein Auge 5 eines Ladenbandes 6 eingehängt ist. Das Ladenband 6 ist mit dem Schlagladen 7 verbunden. Es sind selbstverständlich je nach der Größe des Schlagladens 7 mehrere Kloben 3 und Ladenbänder 6 vorhanden. Der Schlagladen 7 schließt die Fensteröffnung 1 ab und liegt gemäß Fig. 2 auf den Rändern der Fensteröffnung 1 auf beziehungsweise in der Fensteröffnung.

Ein Schlagladeninnenöffner umfaßt einen Getriebekasten 8, der auf dem Mauerwerk 2 beziehungsweise dem Fensterrahmen angebracht ist. In Durchgängen des Getriebekastens 8 ist eine Nabe 9 gelagert, an der ein Schwenkarm 10 in radialer Richtung zur Nabenachse befestigt ist. Der Schwenkarm 10 ist in einem Abschnitt 11 teleskopartig verschiebbar. Der Abschnitt 11 ist durch ein Gelenk 12 mit dem Schlagladen 7 verbunden. Auf der Nabe 9 sitzt ein Schneckenrad 13, das durch einen Keil 14 drehfest mit der Nabe 9 gekoppelt ist. Die Nabe 9 ist in Durchgängen des Getriebekastens 8 gelagert und durch eine Mutter 15 festgehalten. Gleitlagerhülsen 16 und 17 sind in gegenüberliegende Wande des Getriebekastens 8 eingesetzt und nehmen die Welle 18 einer Schnecke 19 auf. Der Getriebekasten ist durch einen Deckel 20 abgeschlossen, in dem die Gleitlagerhülse 17 gehalten ist. Der Deckel 20 sitzt auf einem Flansch 21 des Getriebekastens auf. Dieser Flansch 21 ist zusammen mit dem Deckel 20 durch Schrauben 22 an dem Mauerwerk befestigt.

Mit der Welle 18 der Schnecke 19 ist ein Mehrkantrohr 23 drehfest verbunden, das durch einen Durchgang 24 im Mauerwerk 2 beziehungsweise im FensterrahmEn reicht. Das Mehrkantrohr 23 wird bei der Montage durch den Durchgang 24 gesteckt und dann bündig mit der Innenseite des Mauerwerks 2 beziehungsweise des Fensterrahmens abgeschnitten. Eine Rosette 25 diert zum Abschluß des Durchgangs 24 und auch zur Führung des Mehrkantrohres 23. Ein- Kurbel 26 weist einen Mehrkantzapfen 27 auf, der in das Mehrkantrohr 23 einsteckbar ist und so eine drehschlüssige Verbindung zwischen der Kurbel 26 und dem Mehrkantrohr 23 sicherstellt.

Der Einbau des Schlagladeninnenöffners erfolgt in der Weise, daß der Getriebekasten 8 in geeigneter Weise unter Berücksichtigung der baulichen Verhältnisse am Mauerwerk 2 befestigt ist. Die Achse der Nabe 9 kann nahezu beliebig exzentrisch zur Achse des Dorns 4 angeordnet sein. Man kann daher bei allen baulichen Verhältnissen und Fensterkonstruktionen eine geeignete Einbaumöglichkeit finden. Dieses gilt auch dann, wenn der Kloben 3 bei einer anderen Fensterkonstruktion ins Innere des Fenstergewändes zurückgesetzt ist. Der Schwenkarm 13 muß an die jeweiligen EinbauverhältnissE angepaßt und gegebenenfalls abgewinkelt sein, wenn der Schlagladen innerhalb des Fenstergewändes angelenkt ist. Das Mehrkantrohr 23 wird nach Anpassung an die Dicke des Mauerwerks durch die Rosette 25 abgeschlossen und geführt.

In Fig. 1 ist der Schlagladen 7 in ausgezogenen Linien in Schließstellung eingezeichnet. Durch Drehen an der Kurbel 26 wird über das Schneckengetriebe die Nabe 9 mit dem Schwenkarm 10 verschwenkt, so daß dadurch der Schlagladen über die Stellung 71 in die Öffnungsstellung 72 bewegt wird. Der Ausgleich der Exzentrizität der Achse der NabE 9 und der Achse des Dorns 4 erfolgt selbsttätig durch Längenänderung des Schwenkarms 10, indem sich der Abschnitt 11 teleskopartig auf dem Schwenkarm 10 entsprechend der Bewegung des Schlagladens 7 verschiebt. Infolge der selbsthemmenden und selbstsperrenden Eigenschaften des Schneckengetriebes ist eine hohe Haltekraft und Schließkraft gewährleistet, so daß der Schlagladen in jeder Stellung sicher gehalten ist und stehen bleibt. Die teleskopartige Ausbildung des Schwenkarms gibt den Schlagladen eine gewisse Nachgiebigkeit und Beweglichkeit, so daß Stoßkräfte gedämpft werden und nicht unmittelbar auf das Schneckengetriebe zurückwirken.

Die Figuren 4 bis 6 zeigen eine Verriegelungsvorrichtung. Man erkennt eine Fensteröffnung 1 mit dem unteren Quergewände 52, dem oberen Quergewände 53 und einem senkrechten Gewände 31. In die Fensteröffnung ist ein Fensterrahmen 54 mit einem Fenster 55 eingesetzt.

Auf der Außenseite ist die Fensteröffnung 1 durch einen Schlagladen 7 abgeschlossen, der an einer Seite angelenkt ist und an der beweglichen Seite mit einem Falz 58 an der Außenkante des senkrechten Gewändes 31 der Fensteröffnung 1 anliegt. Die Anlenkung des Schlagladens 7 ist in den Figuren 4 bis nicht dargestellt. Im Bereich des Falzes 58 ist eine in vertikaler Richtung geführte Verriegelungsstange 59 vorgesehen, die in Führungen 60 sowie in einem Beschlagwinkel 32 geführt ist. Eine Anschlagnase 61 bildet mit dem Beschlagwinkel 32 einen Anschlag und verhindert ein Durchgleiten der Verriegelungsstange 59 durch die Führungen 60. Der Beschlagwinkel 32 ist im wesentlichen Z-förmig ausgebildet und an dem Schlagladen 7 befestigt. Ein Schenkel 33 des Beschlagwinkels 32 erstreckt sich etwa parallel zur Verriegelungsstange 64. Die Verriegelungsstange 59 ist in einem Abstand von dem Schlagladen 7 geführt, wie man deutlich der Fig. 5 entnehmen kann.

Am oberen Quargewände 53 ist eine winkelförmige Verriegelungsnase 62 angesetzt, die einerseits einen Anschlag für den Schlagladen 7 bilden und über die andererseits die Verriegelungsstange 59 schiebbar ist, vgl. Fig. 5. Diese Verriegelungsnase 62 hält somit in verriegeltem Zustand der Verriegelungsstange 59 den Oberrand des Schlagladens 7 fest.

Am unteren Quergewände 52 ist ein Lagerbock 63 vorgesehen, der winkelförmig ausgebildet sein kann. Durch den unteren Holm 56 des Fensterrahmens 54 ist eine Verriegelungswelle 64 geführt, die auch durch den Lagerbock 63 reicht. Auf der Innenraumseite des Fensterrahmens 54 weist die Verriegelungswelle 64 einen Betätigungssgriff 65 auf. Außerdem trägt die Verriegelungswelle 64 einen Profilarm 66. Die nockenartige Profilfläche des Profilarms 66 ist auf die Verriegelungsstange 59 ausgerichtet.

In Fig. 4 ist in strichpunktierten Linien die Verriegelungswelle 64 in Entriegelungsstellung eingezeichnet. Der Profilarm 66 weist im wesentlichen horizontal, so daß die Verriegelungsstange 59 in ihre untere Endstellung absinken kann und die Verriegelungsnase 62 freigibt. Die Verriegelungsstange 59 ist mit dem Profilarm 66 nicht in Eingriff. Durch Drehen der Verriegelungswelle 64 in Gegenuhrzeigerrichtung hebt der Profilarm 66 die Verriegelungsstange 59 an. Dabei setzt sich das Oberende der Verriegelungsstange 59 hinter die Verriegelungssnase 62. Der Profilarm 66 greift außerdem hinter den Schenkel 33 an dem Beschlagwinkel 32. Damit ist der Schlagladen sicher verriegelt, so daß er nicht unbefugt geöffnet werden kann. Für die Verriegelungswelle 64 ist ein im einzelnen nicht dargestellter rastender Anschlag vorgesehen.

## Patentansprüche

1. Schlagladeninnenbetätigungsvorrichtung mit einer im Bereich einer Fensteröffnung (1) durch das Mauerwerk (2) beziehungsweise den Fensterrahmen reichenden, durch eine Kurbel (26) betätigbaren Welle (18), die mit einer Schnecke (19) ein Schneckenrad (13) antreibt, das bei seiner Drehung den Schlagladen (7) verstellt, gekennzeichnet durch folgende Merkmale:
a) die Achse des Schneckenrades (13) ist von der Schwenkachse (Dorn 4) des Schlagladens (7) unabhängig;
b) mit dem Schneckenrad (13) ist ein an den Schlagladen (7) angelenkter Schwenkarm (10 gekoppelt;
c) der Schwenkarm (10) umfaßt mehrere teleskopartig ineinander passende Abschnitte (11);
d) die Welle (18) reicht mit einem Mehrkantrohr (23) durch das Mauerwerk beziehungsweise den Fensterrahmen.

2. Schlagladeninnenbetätigungsvorrichtung nach Anspruch 1, dadurch gekennzeichnet, daß die Kurbel (26) mit einem Mehrkantzapfen (27) in das Mehrkantrohr (23) einsteckbar ist.

3. Schlagladeninnenbetätigungsvorrichtung nach Anspruch 1 oder 2, dadurch gekennzeichnet, daß eine Nabe (9) einerseits mit dem Schneckenrad (13) verkeilt ist und andererseits den Schwenkarm (10) aufnimmt.

4. Schlagladeninnenbetätigungsvorrichtung nach einem der Ansprüche 1 bis 3, dadurch gekennzeichnet, daß die Nabe (9) des Schneckenrades (13) und die Welle (18) mit der Schnecke (19) in einem Getriebekasten (8) gelagert sind, der auf der Außenfläche des Mauerwerks beziehungswcise an Fensterrahmen befestigbar ist.

5. Schlagladeninnenbetätigungsvorrichtung nach einem der Ansprüche 1 bis 4, dadurch gekennzeichnet, daß der Schwenkarm (1) entsprechend dem Profil des Fenstergewändes abgewinkelt ist.

6. Schlagladeninnenbetätigungsvorrichtung nach einem der Ansprüche 1 bis 5, mit einer in vertikaler Richtung an dem Schlagladen geführten Verriegelungsstange, dadurch gekennzeichnet, daß eine Verriegelungswelle (64) mit einem Profilarm (66) in horizontaler Richtung durch den unteren Holm (56) des Fensterrahmens (54) geführt ist, daß der Profilarm (66) mit dem Unterende der Verriegelungsstange (59) zusammenwirkt und unter einen Schenkel (33) eines an dem Schlagladen (7) befestigten Beschlagwinkels (32) greift.

7. Schlagladenverriegelungsvorrichtung nach Anspruch 6, dadurch gekennzeichnet, daß am oberen Quergewände (53) eine Verriegelungsnase (62) sitzt, die einerseits einen Anschlag für den Schlagladen (7) bildet und über die andererseits die Verriegelungsstange (59) schiebbar ist.

8. Schlagladenverriegelungsvorrichtung nach Anspruch 6 oder 7, dadurch gekennzeichnet, daß die Verriegelungswelle (64) auf der Innenraumseite des Fensterrahmens (54) einen Betätigungsgriff (65) aufweist.

9. Schlagladenverriegelungsvorrichtung nach einem der Ansprüche 6 bis 8, dadurch gekennzeichnet, daß die Verriegelungswelle (64) im Bereich des Profilarms (66) in einen Lagerbock (63) geführt ist.
